# EUROPÄISCHE PATENTSCHRIFT

(11) **EP 0 094 032 B1**
(45) Veröffentlichungstag und Bekanntmachung des Hinweises auf die Patenterteilung: **11.09.1985**
(21) Anmeldenummer: 83104401.1
(22) Anmeldetag: 04.05.1983
(51) Int. Cl.: B41J 3/04

(54) **Anordnung zum Ausstoss von Tintentröpfchen**
Device for the ejection of ink droplets
Dispositif pour l'éjection de gouttelettes d'encre

(30) Priorität: 07.05.1982 DE 3217248
(43) Veröffentlichungstag der Anmeldung: 16.11.1983
(73) Patentinhaber: SIEMENS AKTIENGESELLSCHAFT, 80333 München (DE)
(72) Erfinder: Heinzl, Joachim, Prof. Dr.-Ing., D-8000 München 90 (DE); Rosenstock, Günter, Dipl.-Ing., D-8012 Ottobrunn (DE)

## Beschreibung

Die Erfindung betrifft eine Anordnung gemäß dem Oberbegriff des Patentanspruches 1.

Aus der DE-AS 2 548 691 ist eine Anordnung für eine Tintenmosaikschreibeinrichtung bekannt, bei der ein Ausstoß von Tintentröpfchen dadurch bewirkt wird, daß zur Einleitung eines Ausstoßvorganges ein einen Tintenkanal umfassender Piezowandler, im folgenden Wandler genannt, durch Anlegen einer der Polarisationsrichtung des Wandlers entgegengerichteten Spannung zuerst erweitert, und dann durch Polaritätswechsel der den erweiternden Zustand hervorrufenden Spannung in einen verengten Zustand übergeführt wird. Der hierzu vorgesehene Impuls ist stets ein bipolarer Impuls. Es ist aber aus Gründen eines einfachen Schaltungsaufbaues und eines reduzierten Leistungsbedarfs sehr erwünscht, mit einfachen Ansteuerimpulsen einen sicheren und den Anforderungen der heutigen Drucktechnik voll genügenden Tröpfchenausstoß zu ermöglichen. In diesem Zusammenhang spielt es auch eine Rolle, daß die ausgestoßenen Tröpfchen so geformt sein sollen, daß sie sehr rasch nach ihrem Ausstoß Kugelgestalt annehmen, und weiterhin, daß nachfolgende Tröpfchen, auch wenn sie in dichtem zeitlichen Abstand ausgelöst werden, möglichst wenig beeinflußt werden.

Aufgabe der Erfindung ist es, eine Anordnung anzugeben, die unter Verwendung unipolarer Impulse und damit einfacher Schaltungen den Ausstoß von Tröpfchen ermöglicht, die mit hoher Geschwindigkeit ausgestoßen werden und rasch die Kugelgestalt annehmen.

Gelöst wird diese Aufgabe gemäß den kennzeichnenden Merkmalen des Patentanspruches 1.

Weitere vorteilhafte Ausgestaltungen sind in den Unteransprüchen angegeben.

Die mit der Erfindung erreichbaren Vorteile bestehen vor allem darin, daß mit einem unipolaren Impuls mit gleichen Flanken, ein Tröpfchenausstoß erfolgt, wodurch eine Verringerung der Ansteuerspannung, d. h. eine Reduzierung der Leistung erreichbar ist, daß weiterhin die einen Tröpfchenausstoß bewirkenden Druckphasen und damit auch die den Tröpfchenausstoß auslösenden Vorgänge exakt definiert sind, was zu einer sehr raschen Ausbildung von kugelförmigen Tröpfchen führt. Ein weiterer, mit der Erfindung verbundener Vorteil besteht darin, daß durch die exakte Ausbildung der einzelnen Druckphasen im Bereich der Austrittsöffnung des Kanals die Ergänzung der durch das ausgestoßene Tröpfchen verlorengegangenen Flüssigkeit innerhalb sehr kurzer Zeit geschieht, wobei die dafür notwendigen Vorgänge nicht durch den Einfluß von Oberflächenspannungen bewirkt wird. Auf diese Weise wird vermieden, daß kapillare Kräfte das Wiederauffüllen bewirken müssen, wodurch der Ruhezustand schneller erreicht und die Beeinflussung nachfolgender Tröpfchen erheblich reduziert wird.

Ein weiterer Vorteil der Erfindung besteht darin, daß die Versorgungsleitungen und Tintenzuführungen von den Vorgängen im Kanal abgekoppelt sind, ohne daß dafür aufwendige Maßnahmen erforderlich sind.

Einzelheiten der Erfindung werden im folgenden anhand der Zeichnungen erläutert. Dabei zeigt
Fig. 1 als Beispiel einen Tintenkanal,
Fig. 2 in Form einiger Ablaufdiagramme den Zusammenhang zwischen einem Ansteuerungsimpuls und den, den Kanal durchlaufenden Druckwellen.

Der In Fig. 1 dargestellte Tintenkanal 2 weist an seinem einen Ende eine Austrittsöffnung 3 auf, deren Durchmesser gegenüber dem Durchmesser des Tintenkanals klein ist. An seinem anderen Ende ist eine Querschnittserweiterung 4 vorgesehen. Die Querschnittserweiterung 4 stellt einen Reflexionsabschluß des Kanals 2 dar, an dem Druckwellen unter Vorzeichenumkehr reflektiert werden. Diese Reflexion erfolgt nahezu vollständig, sieht man von physikalisch bedingten Verlusten ab. Im Beispiel ist die Querschnittserweiterung 4 durch die Einmündung in eine sog. Tintenvorsorgungskammer 6 gebildet. Diese steht, was hier nicht dargestellt ist, z. B. über einen Zuführkanal mit einem Tintenreservoir in Verbindung, das etwas tiefer liegt als die Austrittsöffnung 3 des Tintenkanals. Solange keine besonderen Einflüsse oder Einwirkungen auftreten, ist damit gewährleistet, daß im Ruhezustand ein Austreten von Tinte über die Austrittsöffnung 3 sicher vermieden wird. Der Tintenkanal 2 kann vorteilhafterweise durch eine Ausnehmung in einem Kunststoffteil 1 gebildet sein.

In Nähe der Querschnittserweiterung 4 ist der Tintenkanal 2 von einem Wandler 5 umfaßt. Dabei handelt es sich um eine polarisierte Piezokeramik, die bei Ansteuerung mit entsprechend gepolten Steuerimpulsen U ihren Durchmesser verändert. Eine in Richtung der Polarisationsrichtung des Wandlers 5 an diesen angelegte Spannung führt zu einer Verengung, während ein Impuls entgegengesetzter Polarität eine Erweiterung des Wandlers bewirkt. Der Wandler besitzt Anschlüsse, die ihn über seine Elektroden mit einer Ansteuerschaltung 7 verbinden. Diese kann beispielsweise vom Zeichengenerator eines Druckers gesteuert werden, und stellt die entsprechend gepolten Steuerimpulse U zur Verfügung. Der Wandler 5 umfaßt den Tintenkanal 2 nur über einen Bereich b und ist im Abstand a von der Querschnittserweiterung 4 angeordnet.

Die durch die erfindungsgemäße Anordnung des Wandlers 5 sowie die durch dessen Ansteuerung mittels unipolarer Ansteuerimpulse ausgelösten Vorgänge, d. h. also die Wirkungsweise der erfindungsgemäßen Anordnung, werden im folgenden auch unter Bezugnahme auf Fig. 2 beschrieben.

Es wird angenommen, daß ein unipolarer Ansteuerimpuls U mit gleicher Steilheit der Anstiegs- und Abfallflanke und einer, der Polarisationsrichtung des Wandlers 5 entgegengesetzt gerichteten Polarität zum Zeitpunkt t1 an den Wandler gelegt wird, und daß dieser Impuls zum Zeitpunkt t2 wieder abgeschaltet wird (Fig. 2, Zeile 1). Das hat zur Folge, daß im Tintenkanal 2 im vom Wandler 5 umfaßten Bereich durch dessen Ausweitung, bedingt durch die der Polarisationsrichtung des Wandlers entgegengesetzt gerichteten Polarität des Ansteuerimpulses U, ein negativer Teil -pa der Welle w erzeugt wird, der sich ausgehend von den Austrittsquerschnitten 8 und 9 des Wandlers 5 sowohl in Richtung zur Austrittsöffnung 3 als auch in Richtung zur Querschnittserweiterung 4 hin ausbreitet. Diese Ausbreitung erfolgt mit Schallgeschwindigkeit. Die Abschaltung des Impulses zum Zeitpunkt t2 wirkt sich in einer solchen Weise aus, daß der Wandler 5 wieder seine Ruhelage einnimmt, und daß damit der positive Teil +pa der Druckwelle w erzeugt wird, die sich ebenfalls mit Schallgeschwindigkeit in beide Richtungen im Tintenkanal 2 ausbreitet (Fig. 2, Zeile 2). Diese Druckwellen w treffen bei einer angenommenen Laufzeit Iw zu den Zeitpunkten t4, t5 und t6 an der Austrittsöffnung 3 ein (Fig. 2, Zeile 3).

Die sich in Richtung der Querschnittserweiterung ausbreitende Druckwelle wird an der Querschnittserweiterung 4 unter Vorzeichenumkehr reflektiert. Die dabei entstehenden reflektierten Druckwellen wr bewegen sich ebenfalls mit Schallgeschwindigkeit durch den Tintenkanal 2 in Richtung zur Austrittsöffnung 3. Dort treffen sie bei angenommener Laufzeit Iw + 2 Iwr zu den Zeitpunkten t5, t6 und t7 ein (Fig. 2, Zeile 4). Der an der Austrittsöffnung 3 wirksame Druckverlauf ist dabei durch die unreflektierten Druckwellen w und durch die reflektierten Druckwellen wr bestimmt. Der zuerst eintreffende Teil der nicht reflektierten Druckwelle w (Fig. 2, Zeile 5, Phase I), bewirkt ein Zurückziehen der Tinte in die Austrittsöffnung 3 hinein. Der unmittelbar darauf folgende positive Teil der nicht reflektierten Druckwelle w wird von dem ebenfalls als positiven Teil der ankommenden reflektierten Druckwelle wr überlagert, was zu einem sehr hohen Druckanstieg im Bereich der Austrittsdüse 3 führt (Fig. 2, Zeile 5, Phase 11). Der Meniskus der Tinte wird dadurch in Richtung der Austrittsöffnung 3 hin sehr stark beschleunigt, so daß ein Tintentröpfchen bereits mit der späteren Fluggeschwindigkeit aus der Austrittsöffnung auszutreten beginnt. Unmittelbar darauf tritt der negative Teil der reflektierten Druckwelle -wr ein (Fig. 2, Zeile 5, Phase 111), der sich im Bereich der Austrittsöffnung 3 in Form eines Unterdrucks auswirkt. Dadurch wird die während der Phase 11 nach außen beschleunigte Tintenmenge eingeschnürt und das Tröpfchen wird abgetrennt. Gleichzeitig bildet sich dabei ein neuer Meniskus aus, der sich bis zur Ausgangsstellung zurückzieht. Die Ruhestellung (Fig. 2, Zeile 5, Phase IV) ist damit erreicht.

Es ist vorteilhaft, daß die Dauer des Ansteuerimpulses U, d. h. die Zeitdauer T zwischen dem Erweitern des Wandlers 5 und dem Rückstellen größerer oder gleicher Laufzeit einer Druckwelle durch den vom Wandler 5 umschlossenen Teil des mit Tinte gefüllten Bereichs des Tintenkanals entspricht, und daß die Zeit für das Erweitern und für das Rückstellen des Wandlers 5 selbst kurz im Vergleich zu dieser Laufzeit ist.

Weiterhin ist es vorteilhaft, die Länge b des Wandlers 5, die lmpulsdauer T und den Abstand a des Wandlers von der Querschnittserweiterung 4 derart aufeinander abzustimmen, daß die durch Ansteuerung des Wandlers 5 erzeugte Druckwelle w und die an der Querschnittserweiterung 4 unter Vorzeichenumkehr reflektierte Druckwelle wr in einem solchen Abstand im Tintenkanal 2 verlaufen, daß sich im Bereich der Austrittsöffnung 3 aufeinanderfolgend die Druckverminderung der Phase I, die Druckerhöhung der Phase 11, darauf wiederum die Druckverminderung der Phase 111 und anschließend der Ruhezustand der Phase IV einstellt.

Die Zeitdauer für ein Wiederauffüllen der aus dem Tintenkanal 2 ausgestoßenen Tintenmenge wird bei der Anordnung nach der Erfindung erheblich reduziert, da die für den Ausstoß benötigte Tintenmenge bereits während der ersten Phase I weitgehend bereitgestellt wurde. Das bedeutet praktisch, daß die sog. Spritzfrequenz, d. h. die Frequenz mit der aufeinanderfolgende Tintentröpfchen ausgestoßen werden können, im wesentlichen nur durch die im Tintenkanal üblicherweise ablaufenden Nachschwingvorgänge begrenzt ist. Gemäß einer Ausgestaltung der Erfindung wird dazu weiter vorgeschlagen, daß der Tintenkanal zwischen der Austrittsöffnung und dem Wandler durch eine weiche und dämpfende Kanalwand begrenzt ist. Der Kanal kann aber auch in dem Bereich, in dem er aus dem Bereich des Wandlers mit seiner harten Kanalwand austritt, etwas verengt sein, so daß sich Druckwellen weitgehend reflexionsfrei vom Wandler in den Tintenkanal hinein ausbreiten können, während sie am anderen Ende des Kanals an der Querschnittserweiterung mit Vorzeichenumkehr reflektiert werden.

Gemäß weiterer Ausgestaltung ist es zur Reduzierung bzw. Eliminierung der Nachschwingvorgänge auch möglich, an dem Wandler um zweimal die Laufzeit einer Druckwelle von der Austrittsöffnung bis zur Querschnittserweiterung nach dem Beginn des Ansteuerimpulses verzögert, Kompensationsimpulse anzulegen, die durch Reflexion an der Austrittsöffnung und durch Reflexion an der Querschnittserweiterung solche störende Druckwellen, die in den Bereich des Wandlers gelangen, weitgehend auslöschen. Derartige Kompensationsimpulse können z. B. der Ableitung des Ansteuerimpulses nach der Zeit entsprechend gebildet werden.

Die Erfindung wurde anhand eines Ausführungsbeispieles für einen einzigen Tintenkanal beschrieben. Es liegt jedoch im Rahmen der Erfindung, eine Vielzahl von Tintenkanälen in der angegebenen Weise auszugestalten und anzusteuern, und diese insgesamt in einem Mehrfachdüsenkopf anzuordnen. Ein nach den Merkmalen der Erfindung ausgestalteter Tintenmosaikschreiber kann dann in besonders vorteilhafter Weise im bewährten Spritzgußverfahren hergestellt werden.

## Patentansprüche

1. Anordnung zum Tröpfchenausstoß aus einem eine Austrittsöffnung aufweisenden mit Flüssigkeit gefüllten Kanal, wobei der Kanal über einen Teil seiner Länge von einem piezoelektrischen Wandler umfaßt ist, dessen Durchmesser sich bei Ansteuerung mittels Ansteuerimpulsen verändert, und wobei zur Einleitung eines Tröpfchenausstoßes ein der Polarisationsrichtung des Wandlers entgegengesetzt gepolter Impuls an den Wandler angelegt wird, dadurch gekennzeichnet,
daß der Kanal (2) am seiner Austrittsöffnung (3) abgewandten Ende eine Querschnittserweiterung (4) aufweist, an der eine durch Ansteuerung des Wandlers (5) erzeugte Druckwelle (pa) unter Vorzeichenumkehr vollständig reflektiert wird (pr),
daß der Wandler (5) den Kanal (2) in Nähe der Querschnittserweiterung (4) umfaßt,
und daß der Wandler (5) mit unipolaren Impulsen mit symmetrischen Anstiegs- und Abfallflanken angesteuert wird.

2. Anordnung nach Anspruch 1, dadurch gekennzeichnet, daß die Länge (b) des Wandlers (5), die Impulsdauer (T) und der Abstand (a) des Wandlers (5) von der Querschnittserweiterung (4) derart aufeinander abgestimmt sind, daß die durch Ansteuerung des Wandlers (5) erzeugte Druckwelle (pa) und die an der Querschnittserweiterung (4) unter Vorzeichenumkehr reflektierte Druckwelle (pr) in einem solchen Abstand im Kanal (2) verlaufen, daß sich im Bereich der Austrittsöffnung (3) aufeinanderfolgend zunächst eine Druckverminderung (Phase I), dann eine Druckerhöhung (Phase 11), darauf wiederum eine Druckverminderung (Phase 111) und anschließend der Ruhezustand (Phase IV) einstellt.

3. Anordnung nach Anspruch 1 und 2, dadurch gekennzeichnet,
daß die Zeitdauer (T) zwischen dem Erweitern des Wandlers (5) und dem Rückstellen größer oder gleich der Laufzeit einer Druckwelle durch den vom Wandler (5) umschlossenen Teil (b) des Kanals (2) ist,
und daß die Zeit für das Erweitern und das Rückstellen des Wandlers selbst kurz im Vergleich zu dieser Laufzeit ist.

4. Anordnung nach einem der vorhergehenden Ansprüche, dadurch gekennzeichnet, daß nach Einleitung eines Tröpfchenausstoßes (Phase I) der Ausstoß eines Tröpfchens aus der Austrittsöffnung (3) durch Abschalten des Impulses (U) geschieht (Phase 11 und 111).

5. Anordnung nach einem der Ansprüche 1 bis 4, dadurch gekennzeichnet, daß der Kanal (2) aus einem elastischen Material mit Dämpfungseigenschaften gebildet ist.

6. Anordnung nach Anspruch 5, dadurch gekennzeichnet, daß der Kanal (2) im vom Wandler (5) umfaßten Bereich einen geringfügig größeren Durchmesser aufweist.

7. Anordnung nach Anspruch 1 bis 6, dadurch gekennzeichnet,
daß der Wandler (5) durch in bezug auf einen Ansteuerimpuls (U) zeitlich verzögerten Kompensationsimpulsen ansteuerbar ist,
daß die Zeitverzögerung durch die 2fache Laufzeit einer Druckwelle zwischen der Austrittsöffnung (3) und der Querschnittserweiterung (4) bestimmt ist,
und daß die Kompensationsimpulse eine geringere Energie als die Ansteuerimpulse aufweisen.

8. Anordnung nach Anspruch 7, dadurch gekennzeichnet, daß die Kompensationsimpulse in ihrer Form der Ableitung der Ansteuerimpulse nach der Zeit entsprechen.

9. Anordnung nach einem der Ansprüche 1 bis 8, dadurch gekennzeichnet,
daß eine Vielzahl von jeweils eine Austrittsöffnung (3) aufweisenden Kanälen (2) vorgesehen sind, die an ihren, den Austrittsöffnungen (3) abgewandten Enden mit einem gemeinsamen, vorzugsweise als Versorgungskammer ausgebildeten und mit Flüssigkeit gefüllten Bereich (6) in Verbindung stehen, wobei diese Verbindungen die Querschnittserweiterungen (4) darstellen, daß jeder Kanal (2) in der Nähe (Abstand a) der Querschnittserweiterung (4) von einem Wandler (5) über einen Teil (b) seiner Länge umfaßt ist, und daß jeder Wandler (5) mit einer Ansteuerschaltung verbunden ist, daß die Ansteuerimpulse und ggfs. Kompensationsimpulse abgibt.

## Claims

1. In arrangement for ejecting droplets from a channel which has an outlet opening and is filled with liquid, where the channel is surrounded over a part of its length by a piezoelectric transducer, the diameter of which changes when it is driven by drive pulses, and where a pulse poled oppositely to the direction of polarisation of the transducer is applied to the transducer to initiate the ejection of droplets, characterised in that at its end remote from its outlet opening (3),
the channel (2) has a cross-sectional widening (4) at which a pressure wave (pa), produced when the transducer (5) is driven, is fully reflected (pr) with a reversal of sign;
that the transducer (5) surrounds the channel (2) in the vicinity of the cross-sectional widening (4); and that the transducer (5) is driven by unipolar pulses having symmetrical leading and trailing edges.

2. An arrangement as claimed in claim 1, characterised in that the length (b) of the transducer (5), the pulse duration (T) and the distance (a) of the transducer (5) from the cross-sectional widening (4) are matched to one another in such a way that the pressure wave (pa) produced when the transducer (5) is driven and the pressure wave (pr) reflected at the cross-sectional widening (4) with a reversal of sign, run in the channel (2) with a spacing which is such that in the region of the outlet opening (3), first a pressure reduction (Phase I), then a pressure increase (Phase II) and then again a pressure reduction (Phase III) and subsequently the rest state (Phase IV) successively occur.

3. An arrangement as claimed in claim 1 and 2, characterised in
that the period of time (T) between the expansion of the transducer (5) and the restoration is greater than or equal to the transit time of a pressure wave through that part (b) of the channel (2) which is surrounded by the transducer (5); and that the time for the expansion and the restoration of the transducer itself is short in comparison with this transit time.

4. An arrangement as claimed in one of the preceding claims, characterised in that, after the initiation of a droplet ejection (Phase I), the ejection of a droplet from the outlet opening (3) takes place as a result of the disconnection of the pulse (U) (Phases II and III).

5. An arrangement as claimed in one of claims 1 to 4, characterised in that the channel (2) is made of an elastic material having damping properties.

6. An arrangement as claimed in claim 5, characterised in that in the region surrounded by the transducer (5), the channel (2) has a slightly increased diameter.

7. An arrangement as claimed in claim 1 to 6, characterised in
that the transducer (5) can be driven by compensation pulses which are delayed relative to a drive pulse (U);
that the time delay is determined by twice the transit time of a pressure wave between the outlet opening (3) and the cross-sectional widening (4);
and that the compensation pulses have a lower energy than the drive pulses.

8. An arrangement as claimed in claim 7, characterised in that the compensation pulses correspond in their shape to the time-dependent derivative of the drive pulses.

9. An arrangement as claimed in one of claims 1 to 8, characterised in
that a plurality of channels (2) are provided which each have an outlet opening (3) and which at their ends remote from the outlet openings (3) are connected to a common zone (6) which is preferably designed as a supply chamber and is filled with liquid, these connections representing the cross-sectional widening (4);
that in the vicinity (spacing a) of the cross-sectional widening (4), each channel (2) is surrounded by a transducer (5) over a part (b) of its length;
and that each transducer (5) is connected to a drive circuit emitting the drive pulses and, if necessary, compensation pulses.

## Revendications

1. Agencement d'éjection de gouttelettes d'un canal empli de liquide et présentant une ouverture de sortie, le canal étant entouré sur une partie de sa longueur d'un transducteur piézoé- lectrique dont le diamètre varie par excitation au moyen d'impulsions de commande, et dans lequel, pour faire débuter une éjection de gouttelettes, une impulsion de polarité opposée au sens de polarisation du transducteur est appliquée au transducteur, caractérisé en ce que le canal (2) présente, à l'extrémité éloignée de l'ouverture de sortie (3), un élargissement de la section transversale (4), sur lequel une onde de pression (pa), produite par l'excitation du transducteur, est réfléchie (pr) totalement avec changement de signe, en ce que le transducteur (5) entoure de canal (2) à proximité de l'élargissement de la section droite (4) et en ce que le transducteur (5) est excité par des impulsions unipolaires à flancs avant et arrière symétriques.

2. Agencement suivant la revendication 1, caractérisé en ce que la longueur (6) du transducteur (5), la durée des impulsions (T) et la distance (a) du transducteur (5) à l'élargissement de la section droite (4) sont harmonisés les uns aux autres de manière à ce que les ondes de pression (pa), produites par l'excitation du transducteur (5), et les ondes de pression (pr), réfléchies avec changement de signe sur l'élargissement de la section transversale (4), passent dans le canal (2) à une distance telle qu'il s'établit successivement dans la région de l'ouverture de sortie (3) d'abord une diminution de la pression (phase 1), puis une augmentation de la pression (phase II), puis à nouveau une diminiution de la pression (phase III) et ensuite l'état de repos (phase IV).

3. Agencement suivant la revendication 1 ou 2, caractérisé en ce que la durée (c) entre l'élargissement du transducteur (5) et le retour à l'état initial est supérieure ou égale à la durée de propagation d'une onde de pression dans la partie (b) du canal (2) qui est entourée par le transducteur (5) et en ce que la durée elle même de l'élargissement et du retour à l'état initial du transducteur est brève en comparaison de cette durée de propagation.

4. Agencement suivant l'une des revendications précédentes, caractérisé en ce qu'après le début d'une éjection de gouttelettes (phase I) l'éjection d'une gouttelette par l'ouverture de sortie (3) s'effectue par suppression de l'impulsion (U) (phases Il et III).

5. Agencement suivant l'une des revendications 1 à 4, caractérisé en ce que le canal (2) est formé d'un matériau élastique ayant des propriétés d'amortissement.

6. Agencement suivant la revendication 5, caractérisé en ce que le canal (2) présente dans la région entourée par le transducteur (5) un diamé- tre légèrement plus grand.

7. Agencement suivant l'une des revendications 1 à 6, caractérisé en ce que le transducteur (5) peut être excité par des impulsions de compensation retardées dans le temps par rapport à une impulsion de commande (U), en ce que le retard dans le temps est défini par le double de la durée de propagation d'une onde de pression entre l'ouverture de sortie (3) et l'élargissement de la section droite (4) et en ce que les impulsions de compensation ont une énergie plus faible que les impulsions de commande.

8. Agencement suivant la revendication 7, caractérisé en ce que la forme des impulsions de compensation correspond à la dérivée des impulsions de commande en fonction du temps.

9. Agencement suivant l'une des revendications 1 à 8, caractérisé en ce qu'il est prévu un grand nombre de canaux (2) présentant chacun une ouverture de sortie (3) qui, à leur extrémité éloignée des ouvertures de sortie (3), communiquent avec une région (6) commune, emplie de liquide et constituée avantageusement en chambre d'alimentation, ces communications représentant les élargissements de la section transversale (4), en ce que chaque canal (2) est entouré à proximité (distance a) de l'élargissement de la section transversale (4), d'un transducteur (5) sur une partie (b) de sa longueur et en ce que chaque transducteur (5) est relié à un circuit de commande, qui envoie les impulsions de commande et, le cas échéant, les impulsions de compensation.
